# EUROPÄISCHE PATENTSCHRIFT

(11) **EP 2 526 834 B1**
(45) Veröffentlichungstag und Bekanntmachung des Hinweises auf die Patenterteilung: **26.03.2014**
(21) Anmeldenummer: 12003886.4
(22) Anmeldetag: 16.05.2012
(51) Int. Cl.: A47C 23/00

(54) **Vernetzte Unterfederungselemente**
Cross-linked bed base elements
Éléments à ressort en réseau

(30) Priorität: 24.05.2011 DE 202011101312 U; 29.07.2011 DE 202011050869 U
(43) Veröffentlichungstag der Anmeldung: 28.11.2012
(73) Patentinhaber: Hartmann, Siegbert, 32584 Löhne (DE)
(72) Erfinder: Hartmann, Siegbert, 32584 Löhne (DE)
(74) Vertreter: Rolf, Gudrun

(56) Entgegenhaltungen:
- EP-B1- 1 602 303
- EP-B1- 1 806 074
- DE-U1-202005 010 441
- DE-U1-202009 003 041
- DE-U1-202011 002 660

## Beschreibung

Die Erfindung betrifft mit starren Kupplungselementen vernetzte Unterfederungselemente zur Verwendung in oder unter Matratzen oder Polstern von Sitz- oder Liegemöbeln, mit unteren und/ oder oberen Auflagerflächen und mit Aufnahmen für starre Kupplungselemente mit mindestens einem Querbalken und einem Längsbalken und mit gegenseitigen Rastmitteln in den Aufnahmen und im Bereich der Enden der Querbalken.

Eine bekannte Federungsvorrichtung, EP 1 602 303 B1, umfasst mehrere elastisch verformbare Federelemente mit oberen und unteren Auflagerflächen, die zur Herstellung einer Vernetzung in einer Mittelebene der Unterfederungselemente durch starre Verbindungsmittel miteinander verbunden sind, wobei diese in Draufsicht abwechselnd und in Staffelform angeordnet sind.

Nachteilig an dieser Art der Vernetzung von Unterfederungselementen ist die mangelnde Stabilität der Gesamtkonstruktion, da sich die einzelnen Federelemente stark seitlich verformen können, so dass sie zusätzlich einer starken seitlichen Abstützung durch weitere Stützelemente bedürfen. Auch die nur staffelförmige Möglichkeit einer Anordnung verhindert eine robuste und stabile Ausführung einer solchen durch vernetzte Unterfederungselemente gebildeten Unterfederung zur Verwendung in oder unter Matratzen oder Polstern von Sitz- oder Liegemöbeln.

Es ist weiterhin eine Federelementanordnung zur Hinterfederung von Matratzen oder Polsterelementen bekannt, EP 1 806 074 B1, bei der eine Mehrzahl von benachbarten einteiligen Federelementen mittels Koppelelementen miteinander verbunden sind, die Rastmittel aufweisen, die in gegenüberliegende Rasten der Auflagerabschnitte benachbarter Federelemente einrasten.

Bei dieser Art der Vernetzung wird eine Vielzahl von einzelnen Kupplungselementen benötigt und eine im ganzen wenig formstabile Unterfederung erzeugt, die ein Verdrehen einzelner Federelemente innerhalb der Vernetzung oder ein parallelogrammartiges Verschieben der gesamten Unterfederung ermöglicht. Zudem ist der Zusammenbau höchst arbeits- und zeitintensiv.

Aufgabe der Erfindung ist es, eine nenartige Vernetzung von Unterfederungselementen zur Verfügung zu stellen, die einfach und robust aufgebaut ist und die keine weiteren Stützelemente benötigt und die bei vermindertem Montageaufwand eine stabile Unterfederung verwirklicht.

Die Lösung dieser Aufgabe erfolgt in Verbindung mit den Oberbegriffsmerkmalen erfindungsgemäß durch die technischen Merkmale des kennzeichnenden Teils des ersten Schutzanspruches insbesondere dadurch, dass jedes Unterfederungselement in einer zu seiner Längsrichtung rechtwinkligen Querrichtung in den seitlichen Randbereichen ihrer Auflagerflächen beidseitig jeweils mindestens eine Aufnahme für jeweils ein Ende eines Querbalkens aufweist.

Weitere vorteilhafte Ausgestaltungen des Gegenstandes der Erfindung ergeben sich mit und in Kombination aus den nachfolgenden Unteransprüchen.

Bei einer ersten Hauptausführungsform der Erfindung mit jeweils zwei Aufnahmen pro Seite wird erreicht, dass ein einzelnes Unterfederungselement nicht von einem einzelnen Kupplungselement in einer Mittelebene, sondern von insgesamt acht Kupplungselementen, von denen vier im Bereich der oberen Auflagerfläche und vier im Bereich der unteren Auflagerfläche, soweit vorhanden, vernetzt ist, wodurch eine extrem stabile Ausgestaltung einer solchen Unterfederung aus mehrfach gekoppelten Unterfederungselementen gewährleistet wird.

Gemäß einer besonders bevorzugten Ausgestaltung der Erfindung sind die Aufnahmen für die Enden der Querbalken von einer horizontalen Symmetrieachse, die quer zur Längsrichtung der Anordnung der Unterfederungselemente verläuft, gleichmäßig beabstandet, so dass auftretende Kräfte gleichmäßig auf die Unterfederungselemente und auf die Kupplungselemente übertragen werden.

Diese Kupplungselemente weisen bevorzugt eine Doppel-T-Profil-förmige Grundform auf und die Aufnahmen sind rechtwinklig zur Längsrichtung und parallel zueinander ausgeführt, so dass die Enden der Querbalken sich durch einfaches seitliches Einschieben in diese Aufnahmen der Unterfederungselemente und eine gleichzeitiges, gegenseitiges Verrasten der Rastmittel montieren lassen. Diese Montageform ist selbsterläuternd und ermöglicht keine Fehlmontagen durch ausführendes Personal. Vorteilhaft an dieser Ausgestaltung ist ebenfalls, dass die Längsbalken in der Längsrichtung der Unterfederungselemente eng neben diesen entlang verlaufen, so dass der Spalt zwischen den in Längsrichtung angeordneten Unterfederungselementen zumindest in deren seitlichen Bereich von den Längsbalken der Kupplungselemente überbrückt wird und diese bei einer Belastung vertikale Kräfte aufnehmen und in die Unterfederungselemente einleiten können.

Ein vollständig vernetztes Unterfederungselement einer solchen ersten Hauptausführungsform mit einer oberen und einer unteren Auflagerfläche wird so im gemeinsamen Verbund mehrerer vernetzter Unterfederungselemente vorteilhaft von acht Kupplungselementen gehalten und zwar zwei unteren rechts und links nach vorne gerichteten, zwei unteren rechts und links nach hinten gerichteten, zwei oberen rechts und links nach vorne gerichteten und zwei oberen rechts und links nach hinten gerichteten Kupplungselementen, so dass auch schrägt auf diese Unterfederung einwirkende Kräfte aufgenommen werden können, wozu natürlich auch die Form der Unterfederungselemente selber vorteilhaft beiträgt, die bevorzugt als liegend elliptisch-zylindrische Mantelkörper mit im Querschnitt konkav eingeformten Haupt- und Nebenscheiteln ausgeführt sein können, wobei die Mantelfläche mit einer Vielzahl von Flächenausnehmungen in ihren Mantelflächen versehen sein können. Ein solches Unterfederungselement ist in noch nicht vernetzbarer Form beispielsweise aus der DE 202009003041 U1 bekannt.

Die Erfindung erlaubt jedoch die Verwendung vieler anderer bekannter Matratzenfedern, etwa mit nur einer oberen Auflagerfläche und einem vollkommen andersartig gestalteten Fußteil oder elastischen Elements des Unterfederungselementes.

Die Aufnahmen für die Enden der Querbalken sind bevorzugterweise unmittelbar nebeneinander und kurz unterhalb der Auflagerflächen bzw. auf deren nach innen gerichteten Seiten angeordnet, so dass die Kupplungselemente zumindest im belasteten Zustand der Unterfederungselemente mittragende Auflagerflächen bilden können, sei es nur im Bereich der Längsbalken oder auch im nicht in den Aufnahmen eingesteckten Bereichen der Querbalken. Die enden der Querbalken können jedoch auch Rastmittel aufweisen, mit denen sie nicht seitlich in eine Aufnahme eines Unterfederungselementes eingesteckt werden können, sondern von oben oder unten oder von innen auf oder unter den Aufnahmen verrastbar sind.

Bei einer weiteren Ausführungsform der vorliegenden Neuerung sind die linken nach hinten gerichteten, die rechten nach hinten gerichteten, die linken nach vorne gerichteten und die rechten nach vorne gerichteten oberen und unteren Kupplungselemente durch elastische Verbindungsstege miteinander verbunden, so dass diese Kupplungselemente selber senkrechte Belastungskräfte aufnehmen und abfedern können und gleichzeitig eine weitere gesteigerte Querstabilität der Unterfederung erzeugen.

Die zu vernetzenden Unterfederungselemente einer zweiten Hauptausführungsform des Gegenstandes der Erfindung sind hierzu zunächst in einer horizontalen Richtung hintereinander und in einer dazu horizontalen Querrichtung nebeneinander angeordnet und jedes Unterfederungselement ist in Querrichtung beidseitig mit einzelnen Rastenaufnahmen im Bereich seiner Auflagerfläche ausgestattet. Die neuerungsgemäßen, im wesentlichen kreuz- oder auch doppelkreuzförmigen Kupplungselemente sind mit Längs- und Querbalken versehen, die an ihren Enden mit Rastmitteln ausgestattet sind, von denen die Rastmittel der Querbalken in die Aufnahmen der Unterfederungselemente und die Rastmittel der Längsbalken mit ihren gegenseitig korrespondierenden Rastmitteln in die der benachbarten Kupplungselemente eingreifen.

Die erforderliche Anzahl von Kupplungselementen wird gegenüber dem zitierten Stand der Technik dadurch halbiert, ebenso wie der Montageaufwand. Des Weiteren wird nicht nur eine Verbindung benachbarter Federelemente erzeugt, sondern auch eine gegenseitige Verbindung der Kupplungselemente, wodurch in horizontaler Richtung eine sehr stabile Vernetzung der Unterfederungselemente erzielt wird. Vorteilhaft ist des weiteren, dass in der Längsrichtung die benachbarten Federelemente nicht unmittelbar miteinander vernetzt sind, so dass diese nahezu frei und ungehindert voneinander ein- und ausfedern können, wodurch sich der Komfort der damit unterstützen Sitz- oder Liegefläche oder Polster deutlich verbessert.

Um der Unterfederung weitere Variationsmöglichkeiten hinzuzufügen, können im Bereich der Auflagerflächen von außen nach innen mehrere Rastenaufnahmen hintereinander vorgesehen sein, so dass die Unterfederungselemente in Querrichtung in unterschiedlichen Abständen zueinander angeordnet werden können. Eine solche Maßnahme ist recht einfach, aber sehr wirkungsvoll und ermöglicht auf einfachste Art und Weise auf die Unterfederungsqualität oder auf die Größe der Unterfederungsfläche Einfluss nehmen zu können.

Vorteilhaft ist des Weiteren eine Ausführungsform der Erfindung, bei der die Unterfederungselemente auch in Längsrichtung in unterschiedlichen Abständen zueinander angeordnet werden können, wozu ein Kupplungselement an den Enden seiner Längsbalken vom Ende her mehrere, als Rastenaufnahmen ausgebildete Rastmittel aufweist und am gegenüberliegenden Ende jeweils eine Raste, so dass benachbarte Kupplungselemente in unterschiedlichen Abständen miteinander verrastet werden können.

Um die Vernetzung besonders praktikabel zu gestalten, sind die Längsbalken und die Querbalken mit Sollbruchstellen zum Abtrennen deren Enden ausgestattet, so dass beispielsweise die Balken im Randbereich einer Unterfederungsfläche nicht über die Kontur der Unterfederungselemente hervorstehen. Denkbar ist es auch, die Längsbalken im Randbereich einer Unterfederung um 90° nach unten umzuknicken, um so einen durchgehenden seitlichen Rand der Unterfederung zu erzeugen, der sich vorteilhaft auf die Formfestigkeit der gesamten Unterfederung auswirkt.

Entsprechend einer weiteren vorteilhaften Ausgestaltung der Erfindung sind die nach oben gerichteten freien Oberflächen der Kupplungselemente ebenfalls als Auflagerflächen ausgebildet, so dass eine hohe aufgebrachte Flächenlast besser von der vergrößerten Auflagerfläche der erfindungsgemäßen Unterfederung aufgenommen werden kann, wobei es von besonderen Vorteil ist, dass die Längsbalken der Kupplungselemente parallel in Längsrichtung eng neben den Unterfederungselementen verlaufen, so dass ein Längsspalt zwischen den Unterfederungselementen in Höhe der Auflagerflächen überdeckt wird.

Die erfinderischen Kupplungselemente können dabei entweder nur im Bereich der oberen Auflagerfläche aufgelagert sein oder auch im Bereich der unteren Auflagerfläche, so dass eine beliebig stabile Vernetzung der Unterfederungselemente zur Verfügung gestellt werden kann.

Bei einer besonders bevorzugten Ausgestaltung der Erfindung greifen die Rastmittel der Querbolzen der Kupplungselemente von oben her oder auch von innen in die Rastenaufnahmen der Unterfederungselemente ein, wodurch sich die Montage wesentlich erleichtert. Sie könnten jedoch auch seitlich von den Stirnseiten der Unterfederungselemente her in entsprechende Aufnahmen eingreifen, wenn solche Ausführungsformen, etwa aus optischen Gesichtspunkten, gewünscht sein sollten.

Nachfolgend sind Ausführungsbeispiele der Erfindung anhand von Zeichnungen näher beschrieben. Es zeigen:
- Fig. 1: eine 3-D-Ansicht von sechs teilweise vernetzter Unterfederungselemente einer ersten Hauptvariante,
- Fig. 2: ein Kupplungselement der ersten Hauptvariante in räumlicher Darstellung,
- Fig. 3: eine Draufsicht der vernetzten Unterfederungselemente gemäß Figur 1,
- Fig. 4: eine 3-D-Ansicht von vier vernetzten Unterfederungselementen einer zweiten Hauptvariante von schräg oben,
- Fig. 5: ein Kupplungselement der zweiten Hauptvariante in räumlicher Ansicht von unten,
- Fig. 6: eine vergrößerte räumliche Darstellung eines verbauten Kupplungselementes gemäß Fig. 5 in einer Teilansicht,
- Fig. 7: eine 3-D-Ansicht eines Unterfederungselementes in geschnittener Darstellung,
- Fig. 8: eine dritte Variante eines Kupplungselements der zweiten Hauptvariante im seitlich in eine Aufnahme eingeschobenen Zustand und
- Fig. 9: eine vierte Variante eines Kupplungselements der zweiten Hauptvariante im von innen auf eine untere Aufnahme aufgeklemmten Zustand.

Die einzelnen Unterfederungselemente 1 bestehen aus liegenden, elliptisch-zylindrischen Mantelkörpern mit im Querschnitt konkav eingeformten Haupt- und Nebenscheiteln mit einer Vielzahl von Flächenausnehmungen 20 in ihren Mantelflächen, deren Oberflächen die unteren und oberen Auflagerflächen 2 bilden.

Vom Schutz umfasst, aber zeichnerisch nicht dargestellt, sind auch andere bekannte Unterfederungselemente mit oberen und unteren Auflagerflächen, auch mit in Draufsicht nicht in etwa rechteckigen Unterfederungselementen 1 oder auch solche nur mit oberen Auflagerflächen und anders gestalteten Fußteilen und mit anderen dazwischen angeordneten elastischen Elementen, die auf die beschriebene Art und Weise miteinander vernetzt werden können.

Die vorliegende Unterfederung wird von vernetzten Unterfederungselementen 1 gebildet, die in Längsrichtung 9 hintereinander angeordnet sind und jedes in einer rechtwinkligen Querrichtung 10 zur Längsrichtung 9 in den seitlichen Randbereichen seiner Auflagerflächen 2 beidseitig jeweils mindestens eine Aufnahmen 7;17 für jeweils ein Ende eines Querbalkens 5;15;25;35 eines starren Kupplungselementes 3;13;23;33 aufweist.

Eine erste Hauptvariante, wie sie in den Figuren 1-3 dargestellt ist, weist beidseitig jeweils zwei Aufnahmen 7 für zwei Kupplungselemente 3 auf. Die Aufnahmen 7 sind unmittelbar nebeneinander und kurz unterhalb der Auflagerflächen 2 im Bereich des nach innen eingeformten Scheitelbereichs angeordnet und zwar unmittelbar benachbart einer horizontalen Symmetrieachse durch die Unterfederungselemente 1, die rechtwinklig zur Längsrichtung 9 der Unterfederung verläuft.

Die Kupplungselemente 3 weisen im wesentlichen eine Doppel-T-Profil-förmige Grundform auf, wobei die Querbalken 5 an ihren Enden 6 mit Rastmitteln 11 versehen sind, die mit Rastmitteln in den Aufnahmen 7 unterhalb der Auflagerflächen 2 der Unterfederungselemente 1 zusammenwirken.

Jedes einzelne Unterfederungselement 1 einer solchen Vernetzung wird von acht Kupplungselementen 3 im Verbund gehalten, nämlich von zwei unteren rechts und links nach vorne gerichteten, zwei unteren rechts und links nach hinten gerichteten, zwei oberen rechts und links nach vorne gerichteten und zwei oberen rechts und links nach hinten gerichteten Kupplungselementen 3, wodurch eine sehr hohe Seitenstabilität der gesamten Unterfederung zur Verfügung gestellt wird, die von der Ausführungsform der Unterfederungselemente 1 wesentlich unterstützt wird.

Zeichnerisch nicht dargestellt sind Kupplungselemente 3, die in Draufsicht mit den darunter angeordneten Kupplungselementen 3 über elastische Verbindungsstege miteinander verbunden sind, wodurch eine zusätzliche Stabilität der Unterfederung zur Verfügung gestellt wird. Solche Kupplungselemente 3 können in ihren Längsbalken 4 zusätzlich mit zwei Knickstellen 19 ausgestattet sein, um im Endbereich einer Unterfederung, jeweils um 90° U-förmig umgeknickt, die letzten oberen und unteren Aufnahmen 7 miteinander zu verbinden und so einen Rahmen zu bilden.

Bei einer zweiten Hauptvariante, wie sie in den Figuren 4-9 dargestellt ist, weist jedes Unterfederungselement 1 in Querrichtung 10 beidseitig jeweils nur eine Rastenaufnahme 17 im Bereich seiner Auflagerflächen 2 auf und die Kupplungselemente 13;23;33 sind mit Längsbalken 14 und Querbalken 15 ausgebildet, die an ihren Enden mit Rastmitteln 11,12;21;22;31;32 versehen sind, von denen die Rastmittel 11;12;21;22 der Querbalken 15;25;35 in den Rastenaufnahmen 17 der Unterfederungselemente 1 und die Rastmittel 31;32 der Längsbalken 14 mit korrespondierenden Rastmitteln 31;32 benachbarter Kupplungselemente 13;23;33 verrastet sind.

In den zur Längsrichtung 9 seitlich ausgerichteten Bereichen der Unterfederungselemente 1 sind diese etwa im Bereich ihrer horizontalen Symmetrieachsen mit mehreren von außen nach innen hintereinander angeordneten Rastenaufnahmen 17 ausgestattet, in die Rastmittel 11;12;21;22 von Kupplungselementen 13;23;33 unterschiedlich tief so verrastet werden können, dass die einzelnen Unterfederungselemente 1 in unterschiedlichen Abständen zueinander vernetzt sind. Die Rastmittel 11;12;22 bestehen hier aus angeformten Vorsprüngen 12 und beidseitig der Querbalken 15;25;35 angeordneten Rastnasen 11;21;22, so dass eine Montage der Querbalken 15 von oben oder unten oder der Querbalken 35 unten oder oben von innen oder der Querbalken 25 seitlich von außen in die Rastenaufnahmen 17 der Unterfederungselemente 1 möglich ist.

Die Kupplungselemente 13;23;33, die im wesentlichen kreuzförmig ausgebildet sind, weisen des Weiteren zusätzlich zu dem Querbalken 15;25;35 einen Längsbalken 14 auf, der an seinen Enden jeweils mit Rastmitteln 31;32 ausgestattet ist, die gegensätzlich zueinander ausgeführt sind, so dass die Enden von Längsbalken 14 benachbarter Kupplungselemente 13;23;33 miteinander verrastet werden können. Auch hier ist ein Ende eines Längsbalkens 14 mit von außen nach innen her mit mehreren hintereinander als Rastenaufnahmen ausgebildeten Rastmitteln 32 versehen, so dass die Unterfederungselemente 1 auch in einer Längsrichtung 9 einer Unterfederung in variablen Abständen miteinander vernetzt werden können.

Bei größeren Unterfederungselementen 1 könnten auch zwei voneinander beabstandete Querbalken 15;25;35 die benachbarten Unterfederungselemente 1 miteinander verbinden, wobei die Kupplungselemente 13;23;33 dann etwa doppelkreuzförmig gestaltet wären, was zeichnerisch nicht dargestellt ist.

Die Querbalken 5;15;25;35 und die Längsbalken 4;14 des Kupplungselementes 13;23;33 sind im Kreuzungsbereich oder über die Länge der Längsbalken 4;14 mit Sollbruchstellen oder Knickstellen 19 ausgestattet, so dass im Randbereich einer Unterfederungsfläche ein Vorstehen von Teilen des Kupplungselementes 3;13;23;33 durch einfaches Abbrechen oder Umbiegen dieser Teile vermieden werden kann.

Die im Bereich der oberen Auflagerfläche 2 angeordneten Kupplungselemente 3;13;23;33 weisen nach oben eine Fläche auf, die ebenfalls als Auflagerfläche 2 für zu unterfedernde Auflagen ausgebildet ist.

## Patentansprüche

1. Unterfederungselemente vernetzt mit starren Kupplungselementen zur Verwendung in oder unter Matratzen oder Polstern von Sitz- oder Liegemöbel, mit unteren und/ oder oberen Auflagerflächen (2) und mit Aufnahmen (7; 17) für die starren Kupplungselemente (3;13;23;33) mit mindestens einem Querbalken (5;15;25;35) und einem Längsbalken (4;14) und mit gegenseitigen Rastmitteln (11;12;21;22;31;32) in den Aufnahmen (7;17) und im Bereich der Enden der Querbalken (5;15;25;35), wobei die Unterfederungselemente (1) in einer horizontalen Längsrichtung (9) hintereinander angeordnet sind **dadurch gekennzeichnet, dass** jedes Unterfederungselement (1) in einer zu seiner Längsrichtung (9) rechtwinkligen Querrichtung (10) in den seitlichen Randbereichen seiner Auflagerflächen (2) beidseitig jeweils mindestens eine Aufnahme (7;17) für jeweils ein Ende eines Querbalkens (5;15;25;35) aufweist und die Aufnahmen (7;17) rechtwinklig zur Längsrichtung (9) und parallel zueinander ausgeführt sind und dass die Längsbalken (4;14) in Längsrichtung (9) neben den Unterfederungselementen (1) verlaufen.

2. Unterfederungselemente nach Anspruch 1, **dadurch gekennzeichnet, dass** jedes Unterfederungselement (1) in einer Querrichtung (10) in den seitlichen Randbereichen seiner beiden Auflagerflächen (2) beidseitig jeweils zwei Aufnahmen (7;17) für jeweils ein Ende eines Querbalkens (5) aufweist, die von einer horizontalen Symmetrieachse der Auflagerflächen (2) gleichmäßig beabstandet sind.

3. Unterfederungselemente nach einem der vorgenannten Ansprüche, **dadurch gekennzeichnet, dass** ein Kupplungselement (3) eine Doppel-T-Profil-förmige Grundform aufweist und ein vollständig vernetztes Unterfederungselement (1) von acht Kupplungselementen (3) im Verbund gehalten ist, von zwei unteren rechts und links nach vorne gerichteten, zwei unteren rechts und links nach hinten gerichteten, zwei oberen rechts und links nach vorne gerichteten sowie zwei oberen rechts und links nach hinten gerichteten Kupplungselementen (3).

4. Unterfederungselemente nach einem der vorgenannten Ansprüche, **dadurch gekennzeichnet, dass** die Aufnahmen (7;17) unmittelbar nebeneinander angeordnet sind.

5. Unterfederungselemente nach einem der vorgenannten Ansprüche, **dadurch gekennzeichnet, dass** die Aufnahmen (7;17) kurz unterhalb der Auflagerflächen (2) auf deren nach innen gerichteten Seiten angeordnet sind und dass die Kupplungselemente (3;13;23;33) zumindest im belasteten Zustand der Unterfederungselemente (1) mittragende Auflagerflächen bilden.

6. Unterfederungselemente nach einem der vorgenannten Ansprüche 1, 4 und 5, **dadurch gekennzeichnet, dass** jedes Unterfederungselement (1) in Querrichtung (10) beidseitig jeweils eine Rastenaufnahme (7;17) im Bereich seiner Auflagerfläche (2) aufweist und dass die Kupplungselemente (13;23;33) mit Längsbalken (14) und Querbalken (15) ausgebildet sind, die an ihren Enden mit Rastmitteln (11,12;21;22;31;32) versehen sind, von denen die Rastmittel (11;12;21;22) der Querbalken (5;15;25;35) in den Rastenaufnahmen (17) der Unterfederungselemente (1) und die Rastmittel (31;32) der Längsbalken (14) mit korrespondierenden Rastmitteln (31 ;32) benachbarter Kupplungselemente (13;23;33) verrastet sind.

7. Unterfederungselemente nach einem der vorgenannten Ansprüche, **dadurch gekennzeichnet, dass** im Bereich der Auflagerflächen (2) von außen nach innen mehrere Rastenaufnahmen (7;17) hintereinander angeordnet sind und dass die Unterfederungselemente (1) in Querrichtung (10) in unterschiedlichen Abständen zueinander anordbar sind, in dem die Rastmittel (11;12;21;22) unterschiedlich tief in, auf oder unter den Rastenaufnahmen (7) einrastbar sind.

8. Unterfederungselemente nach einem der vorgenannten Ansprüche 6 und 7, **dadurch gekennzeichnet, dass** an einem Ende eines Längsbalkens (14) ein Kupplungselement (13;23;33) vom Ende her nach innen mehrere als Rastenaufnahmen ausgebildete Rastmittel (32) vorgesehen sind und am gegenüberliegenden Ende eines Längsbalkens (14) ein als Raste ausgebildetes Rastmittel (31) vorgesehen ist und in Längsrichtung (9) benachbarte Kupplungselemente (13;23;33) in unterschiedlichen Abständen zueinander anordbar sind.

9. Unterfederungselemente nach einem der vorgenannten Ansprüche, **dadurch gekennzeichnet, dass** die Längsbalken (4;14) und/ oder die Querbalken (5;15;25;35) Sollbruchstellen (19) zum Abtrennen deren Enden aufweisen.

10. Unterfederungselemente nach einem der vorgenannten Ansprüche, **dadurch gekennzeichnet, dass** die Kupplungselemente (13;23;33) in Draufsicht eine kreuzförmige Grundform aufweisen.

11. Unterfederungselemente nach einem der vorgenannten Ansprüche, **dadurch gekennzeichnet, dass** die nach oben gerichtete freie Oberfläche der Kupplungselemente (3;13;23;33) als Auflagerfläche ausgebildet ist.

12. Unterfederungselemente nach einem der vorgenannten Ansprüche, **dadurch gekennzeichnet, dass** die Rastmittel (11;12;21;22) der Querbalken (15;25;35) der Kupplungselemente (13;23;33) von oben her, von innen her oder von deren seitlichen Stirnseiten her in die Rastenaufnahmen (7;17) der Unterfederungselemente (1) einrastbar ausgeführt sind.

13. Unterfederungselemente nach einem der vorgenannten Ansprüche, **dadurch gekennzeichnet, dass** die Längsbalken (4;14) und/ oder die Querbalken (5;15;25;35) Kupplungselementes (3;13;23;33) Sollknickstellen (19) zum rechtwinkligen Abwinkeln aufweisen und zweifach rechtwinklig geknickte Längsbalken (4) in die beiden letzten oberen und unteren Aufnahmen (7) eingreifend oder die gekoppelten Längsbalken (10) im Randbereich einer Unterfederungsfläche um 90° umgeknickt einen seitlichen Rahmen bilden.

14. Unterfederungselemente nach einem der vorgenannten Ansprüche, **dadurch gekennzeichnet, dass** die Unterfederungselemente (1) als liegende, elliptischzylindrische Mantelkörper mit im Querschnitt konkav eingeformten Haupt- und Nebenscheiteln bestehen und eine Vielzahl von Flächenausnehmungen (20) in ihren Mantelflächen aufweisen.

## Claims

1. Underspringing-arrangement elements interlinked with rigid coupling elements for use in or beneath mattresses or cushions of furniture for sitting or lying on, having lower and/or upper bearing surfaces (2) and having holders (7; 17) for the rigid coupling elements (3; 13; 23; 33) with at least one crossbar (5; 15; 25; 35) and a longitudinal bar (4; 14) and with mating latching means (11; 12; 21; 22; 31; 32) in the holders (7; 17) and in the region of the ends of the crossbars (5; 15; 25; 35), wherein the underspringing-arrangement elements (1) are arranged one behind the other in a horizontal longitudinal direction (9), **characterized in that**, as seen in the transverse direction (10), at right angles to its longitudinal direction (9), each underspringing-arrangement element (1) has on either side, in the lateral peripheral regions of its bearing surfaces (2), in each case at least one holder (7; 17) for a respective end of a crossbar (5; 15; 25; 35), and the holders (7; 17) are configured at right angles to the longitudinal direction (9) and parallel to one another, and **in that** the longitudinal bars (4; 14) run in the longitudinal direction (9) alongside the underspringing-arrangement elements (1).

2. Underspringing-arrangement elements according to Claim 1, **characterized in that**, as seen in a transverse direction (10), each underspringing-arrangement element (1) has on either side, in the lateral peripheral regions of its two bearing surfaces (2), in each case two holders (7; 17) for a respective end of a crossbar (5), the two holders being spaced apart uniformly from a horizontal axis of symmetry of the bearing surfaces (2).

3. Underspringing-arrangement elements according to one of the preceding claims, **characterized in that** a coupling element (3) has a basic shape in the form of a double-T profile, and a fully interlinked underspringing-arrangement element (1) is retained in an interconnected state by eight coupling elements (3), by two lower coupling elements (3) directed forwards on the right and left, by two lower coupling elements (3) directed rearwards on the right and left, by two upper coupling elements (3) directed forwards on the right and left and by two upper coupling elements (3) directed rearwards on the right and left.

4. Underspringing-arrangement elements according to one of the preceding claims, **characterized in that** the holders (7; 17) are arranged directly one beside the other.

5. Underspringing-arrangement elements according to one of the preceding claims, **characterized in that** the holders (7; 17) are arranged just beneath the bearing surfaces (2), on the inwardly directed sides thereof, and **in that** the coupling elements (3; 13; 23; 33), at least in the loaded state of the underspringing-arrangement elements (1), form bearing surfaces which also perform a carrying function.

6. Underspringing-arrangement elements according to one of the preceding Claims 1, 4 and 5, **characterized in that**, as seen in the transverse direction (10), each underspringing-arrangement element (1) has, on either side, in each case one catch holder (7; 17) in the region of its bearing surface (2), and **in that** the coupling elements (13; 23; 33) are designed with longitudinal bars (14) and crossbars (15) which, at their ends, are provided with latching means (11; 12; 21; 22; 31; 32) of which the latching means (11; 12; 21; 22) of the crossbars (5; 15; 25; 35) are latched in the catch holders (17) of the underspringing-arrangement elements (1) and the latching means (31; 32) of the longitudinal bars (14) are latched with corresponding latching means (31; 32) of adjacent coupling elements (13; 23; 33).

7. Underspringing-arrangement elements according to one of the preceding claims, **characterized in that** a plurality of catch holders (7; 17) are arranged one behind the other, from the outside to the inside, in the region of the bearing surfaces (2), and **in that**, as seen in the transverse direction (10), the underspringing-arrangement elements (1) can be spaced apart from one another by different distances, by it being possible for the latching means (11; 12; 21; 22) to be latched in to different depths in, on or beneath the catch holders (7).

8. Underspringing-arrangement elements according to either of preceding Claims 6 and 7, **characterized in that** a plurality of latching means (32) designed in the form of catch holders are provided at one end of a longitudinal bar (14) of a coupling element (13; 23; 33), and can run in the inward direction from the end, and a latching means (31) designed in the form of a catch is provided at the opposite end of a longitudinal bar (14), and coupling elements (13; 23; 33) which are adjacent in the longitudinal direction (9) can be spaced apart from one another by different distances.

9. Underspringing-arrangement elements according to one of the preceding claims, **characterized in that** the longitudinal bars (4; 14) and/or the crossbars (5; 15; 25; 35) have predetermined breaking points (19) in order to allow the ends thereof to be separated off.

10. Underspringing-arrangement elements according to one of the preceding claims, **characterized in that**, as seen in plan view, the coupling elements (13; 23; 33) have a cross-form basic shape.

11. Underspringing-arrangement elements according to one of the preceding claims, **characterized in that** the upwardly directed free surface of the coupling elements (3; 13; 23; 33) is designed in the form of a bearing surface.

12. Underspringing-arrangement elements according to one of the preceding claims, **characterized in that** the latching means (11; 12; 21; 22) of the crossbars (15; 25; 35) of the coupling elements (13; 23; 33) are configured such that they can be latched into the catch holders (7; 17) of the underspringing-arrangement elements (1) from above, from the inside or from the lateral end sides.

13. Underspringing-arrangement elements according to one of the preceding claims, **characterized in that** the longitudinal bars (4; 14) and/or the crossbars (5; 15; 25; 35) of the coupling element (3; 13; 23; 33) have predetermined points of inflection (19) for angling at right angles, and longitudinal bars (4) inflected twice at right angles, engaging in the two final upper and lower holders (7), or the coupled longitudinal bars (14) inflected through 90° in the peripheral region of an underspringing-arrangement surface form a lateral frame.

14. Underspringing-arrangement elements according to one of the preceding claims, **characterized in that** the underspringing-arrangement elements (1) are horizontal, elliptical cylindrical casing bodies with cross-sectionally concave main and secondary vertices and have a multiplicity of surface apertures (20) in their lateral surfaces.

## Revendications

1. Éléments à ressort en réseau dotés d'éléments de couplage rigides pouvant être utilisés à l'intérieur ou en dessous de matelas ou de rembourrages de sièges ou de couchettes, avec des surfaces portantes (2) inférieures et/ou supérieures et avec des logements (7;17) prévus pour les éléments de couplage rigides (3;13;23;33) dotés d'au moins un montant transversal (5;15;25;35) et d'un montant longitudinal (4;14) et avec des moyens d'encliquetage (11;12;21;22;31;32) réciproques prévus dans les logements (7;17) et dans la région des extrémités des montants transversaux (5;15;25;35), les éléments à ressort (1) étant disposés les uns derrière les autres dans une direction longitudinale (9) horizontale, **caractérisés en ce que** chaque élément à ressort (1) comporte, dans une direction transversale (10) s'étendant à angle droit par rapport à sa direction longitudinale (9), dans les régions de bordure latérale de ses surfaces portantes (2), des deux côtés respectivement, au moins un logement (7;17) respectivement prévu pour une extrémité d'un montant transversal (5;15;25;35) et les logements (7;17) s'étendant à angle droit par rapport à la direction longitudinale (9) et étant réalisés parallèlement les uns par rapport aux autres et que les montants longitudinaux (4;14) s'étendent à côté des éléments à ressort (1) dans la direction longitudinale (9).

2. Éléments à ressort selon la revendication 1, **caractérisés en ce que** chaque élément à ressort (1) comporte dans une direction transversale (10), dans les régions de bordure latérales de ses deux surfaces portantes (2), des deux côtés respectivement, deux logements (7;17) respectivement prévus pour une extrémité d'un montant transversal (5) et présentant un écartement régulier par rapport à un axe de symétrie horizontal des surfaces portantes (2).

3. Éléments à ressort selon l'une quelconque des revendications précédentes, **caractérisés en ce qu'**un élément de couplage (3) comporte une forme de base en double profilé en T et qu'un élément à ressort (1) entièrement en réseau composé de huit éléments de couplage (3) est maintenu en interconnexion par deux éléments de couplage (3) inférieurs droit et gauche orientés vers l'avant, deux éléments de couplage inférieurs droit et gauche orientés vers l'arrière, deux éléments de couplage supérieurs droit et gauche orientés vers l'avant ainsi que deux éléments de couplage supérieurs droit et gauche orientés vers l'arrière.

4. Éléments à ressort selon l'une quelconque des revendications précédentes, **caractérisés en ce que** les logements (7;17) sont directement disposés côte à côte.

5. Éléments à ressort selon l'une quelconque des revendications précédentes, **caractérisés en ce que** les logements (7;17) sont disposés juste en dessous des surfaces portantes (2) sur leurs côtés orientés vers l'intérieur et que les éléments de couplage (3;13;23;33) forment au moins à l'état sollicité des éléments à ressort (1) des surfaces portantes co-portantes.

6. Éléments à ressort selon l'une quelconque des revendications 1, 4 et 5, **caractérisés en ce que** chaque élément à ressort (1) comporte, dans la direction transversale (10), des deux côtés respectivement, un logement en caisson (7;17) prévu dans la région de sa surface portante (2) et que les éléments de couplage (13;23;33) sont réalisés avec des montants longitudinaux (14) et des montants transversaux (15) pourvus au niveau de leurs extrémités de moyens d'encliquetage (11;12;21;22;31;32) parmi lesquels les moyens d'encliquetage (11;12;21;22) des montants transversaux (5;15;25;35) sont encliquetés dans les logements d'encliquetage (17) des éléments à ressort (1) et les moyens d'encliquetage (31;32) des montants longitudinaux (14) sont encliquetés avec les moyens d'encliquetage (31;32) correspondants des éléments de couplage (13;23;33) connexes.

7. Éléments à ressort selon l'une quelconque des revendications précédentes, **caractérisés en ce que** dans la région des surfaces portantes (2), plusieurs logements en caisson (7;17) sont disposés les uns derrière les autres depuis l'extérieur vers l'intérieur et que les éléments à ressort (1) peuvent être disposés dans la direction transversale (10) selon différents écartements les uns par rapport aux autres, les moyens d'encliquetage (11 ;12;21 ;22) pouvant être encliquetés à différentes profondeurs dans, sur ou sous les logements d'encliquetage (7).

8. Éléments à ressort selon l'une quelconque des revendications 6 et 7, **caractérisés en ce que** plusieurs moyens d'encliquetage (32) sous la forme de logements d'encliquetage sont prévus au niveau d'une extrémité d'un montant longitudinal (14) d'un élément de couplage (13;23;33) en partant de l'extrémité vers l'intérieur et qu'un moyen d'encliquetage (31) prenant la forme d'un cran d'arrêt est prévu au niveau de l'extrémité opposée d'un montant longitudinal (14) et que des éléments de couplage (13;23;33) connexes dans la direction longitudinale (9) sont disposés selon différents écartements les uns par rapport aux autres.

9. Éléments à ressort selon l'une quelconque des revendications précédentes, **caractérisés en ce que** les montants longitudinaux (4;14) et/ou les montants transversaux (5;15;25;35) comportent des points de rupture théorique (19) permettant de séparer leurs extrémités.

10. Éléments à ressort selon l'une quelconque des revendications précédentes, **caractérisés en ce que** les éléments de couplage (13;23; 33) présentent une forme de base de forme croisée en vue en élévation.

11. Éléments à ressort selon l'une quelconque des revendications précédentes, **caractérisés en ce que** la surface libre orientée vers le haut des éléments de couplage (3;13;23;33) prend la forme d'une surface portante.

12. Éléments à ressort selon l'une quelconque des revendications précédentes, **caractérisés en ce que** les moyens d'encliquetage (11;12;21;22) des montants transversaux (15;25;35) des éléments de couplage (13;23;33) sont réalisés de façon à pouvoir être encliquetés dans les logements d'encliquetage (7;17) des éléments à ressort (1) par en haut, par l'intérieur ou par leurs côtés avant latéraux.

13. Éléments à ressort selon l'une quelconque des revendications précédentes, **caractérisés en ce que** les montants longitudinaux (4;14) et/ou les montants transversaux (5;15;25;35) de l'élément de couplage (3;13;23;33) comprennent des points de pliure théorique (19) permettant de réaliser une pliure à angle droit et les montants longitudinaux (4) doublement pliés à angle droit formant un cadre latéral s'emboîtant dans les deux derniers logements (7) supérieur et inférieur ou les montants longitudinaux (14) couplés formant un cadre latéral en étant pliés de 90° dans la région de bordure d'une surface à ressort.

14. Éléments à ressort selon l'une quelconque des revendications précédentes, **caractérisés en ce que** les éléments à ressort (1) prennent la forme de corps d'enveloppe couchés de forme elliptique-cylindrique avec des raies principales et secondaires prenant une forme concave en section transversale et une pluralité d'évidements superficiels (20) prévus dans leurs surfaces d'enveloppe.
